# NEUE EUROPÄISCHE PATENTSCHRIFT

(11) **EP 0 391 149 B2**
(45) Veröffentlichungstag und Bekanntmachung des Hinweises auf die Entscheidung über den Einspruch: **28.02.1996**
(45) Hinweis auf die Patenterteilung: 02.06.1993
(21) Anmeldenummer: 90105406.4
(22) Anmeldetag: 22.03.1990
(51) Int. Cl.: E01D 15/12

(54) **Verlegbare Brücke und System zum Verlegen der Brücke**
Portable bridge and system for placing the bridge
Pont déplaçable et système pour la pose du pont

(30) Priorität: 07.04.1989 DE 3911266
(43) Veröffentlichungstag der Anmeldung: 10.10.1990
(73) Patentinhaber: Krupp Fördertechnik GmbH, D-47226 Duisburg (DE)
(72) Erfinder: Wiedeck, Hans-Norbert, Dr.-Ing., D-4330 Mülheim (DE)

(56) Entgegenhaltungen:
- EP-A- 0 256 446
- DE-A- 3 517 724
- DE-C- 151 730
- GB-A- 2 195 383
- Internationales Wehrtechnisches Symposium Militärtechnische Brücken, 28. -30. Juni 1988, Mannheim (DE); Aufsatz II 12:" Aktive mechanische Systeme im militärischen Brückenbau"

## Beschreibung

Die Erfindung bezieht sich auf eine verlegbare Brücke, die einen oder mehrere an der Oberseite mit einer Fahrbahn versehene Brücken-Abschnitte aufweist, und auf ein Verlegesystem.

Derartige Brücken, die meist als Pionierbrücken verwendet werden, werden in der Regel mit Hilfe eines mit einer Verlegereinrichtung versehenen Fahrzeugs über ein Hindernis (Fluß, Graben) geschoben und abgelegt, und in den meisten Fällen auch auf diesem Fahrzeug gleichzeitig transportiert. Die Brücken können - bezogen auf Ihre Längsrichtung - einteilig ausgebildet, d.h. aus nur einem einzigen Brücken-Abschnitt oder -Element bestehend, oder aus mehreren einzelnen Brücken-Abschnitten zusammengesetzt sein. Allen Brücken ist gemeinsam, daß an beiden Enden eine Rampe ausgebildet wird. Insbesondere bei den kürzeren Brücken dieser Art ergeben sich besondere Schwierigkeiten dadurch, daß nur eine bestimmte Brückenlänge auf einem Fahrzeug verladen werden kann, die dann am Einsatzort verfügbar ist, wobei oftmals nicht vorhersehbar ist, welche Brückenlänge gerade benötigt wird. So istz.B. aus der EP-B-0 093 873 eine aus zwei Rampenabschnitten zusammensetzbare Brücke bekannt, die auf einem Kraftfahrzeug transportiert wird und eine bestimmte Länge - in der Regel 26 m - aufweist. Andererseits wird in der DE-A-33 20 633 ein Brückenlegegerät beschrieben, bei dem auf einem Fahrzeug zwei jeweils 12 Meter messende Kurzbrücken transportiert und durch dieses einzeln verlegt werden können. Ein Zusammensetzen der beiden Kurzbrücken zu einer Brücke von doppelter Länge ist nicht möglich.

Aus der Veröffentlichung, "Internationales Wehrtechnisches Symposium 'Militärische Brücken', 28.-30. Juni 1988", Punkt 12 "Aktive mechanische Systeme im militärischen Brückenbau" von H. Baier, W. Charon (Fa. Dornier System), Friedrichshafen (DE), der Bundesakademie für Wehrtechnik, Mannheim, ist eine verlegbare Brücke bekannt, die aus an der Oberseite mit einer Fahrbahn versehenen Brücken-Abschnitten besteht. Jeder Brücken-Abschnitt weist einen Untergurt auf, in dessen Mitte eine Fahrbahnanordnung angelenkt ist, die - von der Seite gesehen - aus einer Fahrbahn und zwei in der Länge veränderbaren Stützstreben besteht, wobei die Stützstreben einerseits jeweils an einem Ende der Fahrbahn und andererseits gemeinsam in der Mitte des Untergurts angelenkt sind. Die durch die Fahrbahn und die Stützstreben gebildete dreieckförmige Konstruktion kann in ihrer Form verändert werden, wodurch auch die mittlere Höhe der mit einem Träger versehenen Fahrbahn gegenüber dem Untergurt einstellbar ist. Die dreieckförmige Konstruktion ist insgesamt um die Mitte des Untergurts schwenkbar, wodurch die Neigung der Fahrbahn mitbestimmt wird. Durch die Anlenkung der dreieckförmigen Konstruktion in nur einer Gelenkachse ist jeder einzelne Brücken-Abschnitt für sich nicht stabil. Eine Brücke muß deshalb aus mindestens zwei zusammengekoppelten Brücken-Abschnitten bestehen.

Aus der DE-A1-35 17 724 ist schließlich ein Verlegepanzer mit zwei "Kurzbrücken" ohne schwenkbare Fahrbahn-Abschnitte bekannt, die am Untergurt U-förmige Laufschienen aufweisen, in denen Stützrollen des Verlegepanzers eingreifen.

Aus der älteren EP-Patentanmeldung 89 403 399.2 (EP-A-0 374 019) ist eine aus einem Brücken-Abschnitt bestehende oder aus mehreren Brücken-Abschnitten zusammengesetzte verlegbare Brücke bekannt, bei der der bzw. jeder Brücken-Abschnitt über seine ganze Länge einen festen Untergurt aufweist und mit einem Fahrbahn-Abschnitt versehen ist, der die halbe Länge des Brücken-Abschnitts einnimmt und um eine senkrecht zur Brückenlängsrichtung verlaufende horizontale Achse schwenkbar gelagert ist. Die Brücken-Abschnitte können einzeln mit heruntergeklappter beweglicher Fahrbahn ein schmales Hindernis überspannen. Es können aber auch zwei miteinander gekuppelte Brücken-Abschnitte zusammen ein breiteres Hindernis überspannen, wobei bei den gekuppelten Enden der Brücken-Abschnitte die bewegbaren Fahrbahn-Abschnitte hochgeklappt und abgestützt sind. Beim Verlegen der Brücken-Abschnitte gleiten diese auf Gleitkissen einer Verlegeeinrichtung, was eine erhebliche Breite der Verlegeeinrichtung bedingt. Lediglich zum Aufbringen eines Gegenmomentes bei überhängendem Brücken-Abschnitt ist dieser an seinem hinteren Ende mit Rollen versehen, die in Führungsnuten der Verlegeeinrichtung eingreifen.

Der Erfindung liegt die Aufgabe zugrunde, eine verlegbare Brücke der eingangs genannten Art so zu gestalten, daß insbesondere die auf einem Fahrzeug mitgeführten Brücken-Abschnitte den Bau von Brücken verschiedener Längen ermöglichen.

Diese Aufgabe wird erfindungsgemäß dadurch gelöst, daß der Brücken-Abschnitt über seine ganze Länge mindestens einen festen Untergurt aufweist und mit mindestens einem eine horizontal und senkrecht zur Brückenlängsrichtung verlaufende Achse aufweisenden Gelenk versehen ist, das über Seitenwände, Stützen od. dgl. fest in Bezug auf den Untergurt angeordnet ist und um welches ein im Endbereich des Brücken-Abschnitts befindlicher Fahrbahn-Abschnitt schwenkbar ist, der einen Teil der Länge des Brücken-Abschnitts ausmacht, und daß an dem Untergurt Laufschienen angeordnet sind. Die Fahrbahn und der Fahrbahn-Abschnitt, der nur einen Teil der Länge des Brücken-Abschnitts ausmacht, können einteilig oder- wie bei Pionierbrücken in der Regel vorgesehen - als zwei parallel Spurbahnen ausgebildet sein. Durch die an dem Untergurt angeordneten Laufschienen kann der Brücken-Abschnitt auf einer Verlegeeinrichtung verfahren werden. Anstatt Laufschienen am Untergurt anzubringen, kann dieser auch in Form von Laufschienen ausgebildet sein.

Die Erfindung ermöglicht eine Vielzahl von verschiedenen Ausbildungen der Brücken-Abschnitte und damit verbunden die Bildung einer größeren Anzahl von verschiedenen Brückenlängen unter Verwendung von wenigen Brücken-Abschnitten.

Vorteilhafte Weiterbildungen der Erfindung sind in den Unteransprüchen beschrieben. Eine besonders vorteilhafte Kontruktion für die neuen Brücken-Abschnitte ergibt sich daraus, daß das Gelenk im Bereich der Oberseite der Fahrbahn angeordnet ist und daß dabei der Fahrbahnabschnitt mit mindestens einem Träger versehen ist. Der Träger kann dabei gleichzeitig die Seitenwände des Fahrbahnabschnitts bilden, so daß sich für den Querschnitt des Fahrbahnabschnitts eine tragfähige U-Form ergibt.

Der angelenkte Fahrbahn-Abschnitt soll vorzugsweise mindestens in seinen Endstellungen feststellbar sein, um die Brücke im Lastfall zu versteifen. Auftretende Schubspannungen können auf einfache Weise in Brückenlängsrichtung dadurch verteilt werden, daß die Feststellung in der unteren Stellung des Fahrbahn-Abschnitts durch den Eingriff einer Verzahnung gebildet ist.

Als Verstelleinrichtungen eignen sich insbesondere Linear-Motore, vorzugsweise Hydrozylinder, die insbesondere auch zur Aufnahme größerer Lasten geeignet sind.

Besonders geeignet für die Bildung von Kurzbrücken ist eine Ausführungsform, bei der der Brücken-Abschnitt zwei rampenförmige Bereiche aufweist, von denen mindestens einer als schwenkbarer Fahrbahn-Abschnitt ausgebildet ist. Hierbei ergeben sich besondere Vorteile, wenn zwei solcher Brücken-Abschnitte übereinander auf einem Verlegefahrzeug verlastbar und mit hochgeschwenkten Fahrbahn-Abschnitten an diesen miteinander koppelbar sind. Die verlasteten Brücken-Abschnitte können somit zwei Kurzbrücken bilden oder zu einer doppelt so langen Brücke zusammengesetzt werden.

In der Zeichnung sind mehrere Ausführungsbeispiele der Erfindung schematisch dargestellt, die anschließend näher erläutert werden. Es zeigen:
- Fig. 1 bis 3: einen Brückenleger des Typs, wie er in der EP-B-0 093 873 offenbart ist, in drei verschiedenen Stellungen der verlasteten Brückenteile jeweils in Ansicht,
- Fig. 4: eine solche aus zwei Abschnitten zusammengesetzte Brücke in Ansicht,
- Fig. 5: eine andere Ausführungsform eines Brücken-Abschnitts in Ansicht,
- Fig. 6: einen Schnitt nach der Linie VI-VI in Fig. 7,
- Fig. 7: den Brücken-Abschnitt nach Fig.5 mit hochgeklappten Fahrbahn abschnitten,
- Fig. 8 bis 10: eine weitere Ausführungsform eines Brückenabschnitts in drei verschiedenen Stellungen in Ansicht und
- Fig. 11: - ebenfalls in Ansicht - ein erneut abgeändertes Ausführungsbeispiel einer neuen Brücke bzw. eines Brücken-Abschnitts.

Wie aus Fig. 1 zu ersehen, trägt das an seinem hinteren Ende mit einer Verlegeeinrichtung 1 versehene Fahrzeug 2 zwei jeweils gleichgestaltete Brücken-Elemente oder -Abschnitte 3 und 4, die auf einem zum rückwärtigen Ende des Fahrzeugs 2 hin ausschiebbaren Rahmengestell 5 übereinanderliegen. Das Rahmengestell 5 trägt auch die Verlegeeinrichtung 1 und ist ferner an seinem freien Ende mit nach unten hin ausfahrbaren Bodenabstützelementen 6 versehen. Zum Verlegen der Brückenteile dient auch ein am vorderen Ende des Rahmengestells 5 angelenkter Hebel 7.

Die Brücken-Abschnitte 3 und 4 bestehen in bekannter Weise jeweils aus zwei parallel verlaufenden Spurbahnen, die über Mittelstreben oder Querstreben 23 miteinander verbunden sind. Jede Spurbahn weist zwei über die ganze Länge reichende Untergurte 8 auf, an die sich bei dem Ausführungsbeispiel nach Fig. 4 nach oben hin jeweils eine senkrechte dreieckförmige Seitenwand 9 anschließt. Im Bereich der Spitze dieses nach oben weisenden Dreiecks ist ein Gelenk 10 angeordnet, welches eine horizontal und senkrecht zur Brückenlängsrichtung verlaufende Achse aufweist. Um das Gelenk 10 schwenkbar ist an jedem Brücken-Abschnitt 3, 4 ein Fahrbahn-Abschnitt 11, der ebenfalls wieder aus zwei parallelen Spurbahnen besteht, angelenkt. Zwischen der Achse des Gelenks 10 und dem dem schwenkbaren Fahrbahn-Abschnitt 11 gegenüberliegenden Ende des Brücken-Abschnitts 3 bzw. 4 ist - für jede Spurbahn getrennt - ein schräger Fahrbahn-Abschnitt 25 fest angeordnet.

Jedem Untergurt 8 ist ein Hydraulikzylinder 12 zugeordnet, der mit seinem ausfahrbaren Ende jeweils am Ende des Fahrbahn-Abschnitts 11 in einem Punkt 13 und mit seinem anderen Ende im Bereich des Untergurts in einem Punkt 14 angelenkt ist.

Im verladenen Zustand der Brücken-Abschnitte 3, 4 sind die Hydraulikzylinder 12 soweit ausgefahren, daß der feste Fahrbahn-Abschnitt 25 mit dem jeweiligen schwenkbaren Fahrbahn-Abschnitt 11 jeweils in einer Ebene liegt (vgl. Fig. 1 und 2). In diesem Zustand sind zwei fertige Brücken-Abschnitte 3, 4 gebildet, die mittels der Verlegereinrichtung 1 auf dem Fahrzeug 2 verfahren und zu einer langen Brücke zusammengesetzt werden können, wie aus Fig. 2 hervorgeht.

Zum Feststellen der beweglichen Fahrbahn-Abschnitte 11 in ihrer oberen Endstellung und damit zum Versteifen einer aus zwei solcher Brücken-Abschnitte 3, 4 zusammengesetzten Brücke werden die auch an den beweglichen Fahrbahn-Abschnitten 11 angelenkten Rampenplatten 33 nach unten geklappt und gegen den Untergurt 8 abgestütz.

Die Brücke wird mittels der Verlegereinrichtung 1 nach Ausfahren des Rahmengestells 5 in bekannter Weise verlegt. Die Untergurte 8 und die freien Enden der Fahrbahn- Abschnitte 11 weisen zum Koppeln der Brücken-Abschnitte 3 und 4 jeweils die bekannten Kopplungs-Elemente auf.

Fig. 3 zeigt die alternative Verlegemöglichkeit von zwei Kurzbrücken, die dementsprechend die halbe Länge aufweisen und einzeln durch die Verlegereinrichtung 1 verlegt werden können. Für den Verlegevorgang braucht das Rahmengestell 5 wegen des geringeren Gewichts der Kurzbrücken nicht ausgefahren zu werden. Die Kurzbrücken werden in einfacher Weise durch Einfahren der Hydraulikzylinder 12 hergestellt. Dabei werden die Fahrbahn-Abschnitte 11 abgesenkt und kommen mit ihren äußeren Längskanten auf den Seitenwänden 9 zur Anlage. Dabei sind an den Seitenwänden 9 und an den Fahrbahn-Abschnitten 11 Verzahnungen 24 bzw. 24' vorgesehen, wie sie in Fig. 4 angedeutet sind, um Schubkräfte besser auf die Länge des jeweiligen Fahrbahn-Abschnitts 11 zu verteilen bzw. in die Seitenwände 9 einzuleiten. In Fig. 4 sind ferner die Kopplungselemente 15 für die Untergurte 8 und die Kopplungselemente 16 für die Fahrbahn-Abschnitte 11 angedeutet. Die Mittelstreben 23 zum Verbinden der beiden Spurbahnen sind mit den Seitenwänden 9 verbunden.

Fig.5 zeiteinen Brücken-Abschnitt 3', dessen Oberseite aus zwei aneinander anschließenden Fahrbahn-Abschnitten 11' gebildet ist, die beide um ein Gelenk 10 schwenkbar sind, das sich oben an einer am Untergurt 8 befestigten Stütze 17 befindet. Das Gelenk 10 wird ferner durch eine Abspannung 18 in seiner Lage stabilisiert. Die Fahrbahn-Abschnitte 11' weisen zur Verstärkung Träger 19 auf, die gleichzeitig die Seitenwand des Fahrbahn-Abschnitts bzw. der jeweiligen Spurbahn des Fahrbahn-Abschnitts bilden können. Die eine Dreieckform aufweisenden Träger 19 können im zusammengeklappten Zustand im Bereich des Gelenks 10 aneinanderliegen und mit ihren unteren Kanten auf den Untergurten 8 aufliegen. Wie aus Fig. 7 erkennbar, bilden die Träger 19 Unterstützungen, die die Fahrbahn-Abschnitte 11' biegesteif gestalten. Die Hydraulikzylinder 12 sind, wie es Fig. 6 zeigt, an den - bezogen auf die Spurbahnen - Innenseiten der Untergurte 8 angelenkt. Diese Ausführungsform kann als fertige Brücke (Fig. 5), als Brücken-Abschnitt mit gleicher durchgehender Höhe (Fig. 7) sowie auch als Rampen-Abschnitt eingesetzt werden, wenn ein Fahrbahn-Abschnitt 11' aufgeklappt und der andere eingeklappt ist.

Aus Fig. 6 ist weiter ersichtlich, daß (dies gilt auch für die übrigen Ausführungsbeispiele) die innen angeordneten Untergurte 8 zu U-förmigen Laufschienen 34 erweitert sind. An der Verlegeeinrichtung 1 sind Gruppen von Laufrollen 35 angeordnet, von denen in den Fig. 1 und 3 lediglich deren Haupt- oder Mittelachse 36 angedeutet ist. Die Laufrollen 35 greifen in die Laufschienen 34 ein und ermöglichen ein Verschieben bzw. Verfahren der Brücken-Abschnitte 3, 4 auf der Verlegeeinrichtung 1.

Der in den Fig. 8 bis 10 schematisch dargestellte Brücken-Abschnitt 26 weist - wie der Brücken-Abschnitt 3 oder 4 - im Hinblick auf die Oberseite einen starren und einen klappbaren Fahrbahn-Abschnitt 27 bzw. 11" auf, wobei jedoch die Seite mit dem starren Fahrbahn-Abschnitt 27 nicht rampenartig keilförmig, sondern mit gleichbleibender Höhe ausgebildet ist. An das freie Ende des starren Teils 20 mit dem Fahrbahn-Abschnitt 27 kann wieder ein Brücken- oder Rampen-Abschnitt angekuppelt werden. Der klappbare Fahrbahn-Abschnitt 11" ist in Fig. 8 eingeklappt und in Fig. 10 bis in seine obere Endstellung ausgeklappt gezeigt. Fig. 9 zeigt die Lage des Fahrbahn- Abschnitts 11" in einer Mittelstellung, in der er festsetzbar ist. In dieser Stellung kann durch entsprechende Einrichtungen eine Verlängerungs- Rampe 21 angekuppelt werden. Die Hydraulikzylinder 12' sind im mittleren Bereich des Fahrbahn- Abschnitts 11" an diesem angelenkt, so daß das zu unterstützende Brückenfeld halbiert wird.

Der Brücken-Abschnitt 28 in der in Fig. 11 gezeigten Ausführungsform weist - wie die Ausbildung nach Fig.5 bis 7 - zwei klappbare Fahrbahn-Abschnitte 31, 32 auf, die jedoch über ein starres, zwischengeschaltetes Mittelteil 22 mit festem Fahrbahn-Abschnitt 30 miteinander verbunden sind, so daß sich an der Oberseite dieses Brücken-Abschnitts 28 zwei Gelenke 10 ergeben. Diese Ausführungsform weist, wie die nach Fig. 5, insbesondere den Vorteil auf, daß bei Verwendung dieses Brücken-Abschnitts als Rampe der Brücken-Abschnitt vor dem Verlegen nicht erst um 180° der horizontalen Ebene gedreht werden muß.

## Patentansprüche

1. Verlegbare Brücke, die einen oder mehrere an der Oberseite mit einer Fahrbahn versehene Brücken-Abschnitte aufweist,
**dadurch gekennzeichnet,**
daß der Brücken-Abschnitt (3, 4; 3'; 26; 28) über seine ganze Länge mindestens einen festen Untergurt (8) aufweist und mit mindestens einem eine horizontal und senkrecht zur Brückenlängsrichtung verlaufende Achse aufweisenden Gelenk (10) versehen ist, das über Seitenwände (9), Stützen (17) od. dgl. fest in Bezug auf den Untergurt (8) angeordnet ist und um welches ein im Endbereich des Brücken-Abschnitts befindlicher Fahrbahn-Abschnitt (11; 11'; 11''; 31) schwenkbar ist, der einen Teil der Länge des Brücken-Abschnitts (3, 4; 3'; 26; 28) ausmacht,
und daß an dem Untergurt (8) Laufschienen (34) angeordnet sind.

2. Brücke nach Anspruch 1, dadurch gekennzeichnet, daß das Gelenk (10) im Bereich der Oberseite der Fahrbahn angeordnet ist.

3. Brücke nach einem der Ansprüche 1 oder 2, dadurch gekennzeichnet, daß der Fahrbahn-Abschnitt (11; 11'; 11"; 31, 32) mit mindestens einem Träger (19) versehen ist.

4. Brücke nach Anspruch 3, dadurch gekennzeichnet, daß der Träger (19) mindestens eine Seitenwand des Fahrbahn-Abschnitts (11; 11'; 11"; 31, 32) bildet.

5. Brücke nach einem der vorhergehenden Ansprüche, dadurch gekennzeichnet, daß der Fahrbahn-Abschnitt (11; 11'; 11"; 31, 32) mindestens in seinen Endstellungen feststellbar ist.

6. Brücke nach Anspruch 5, dadurch gekennzeichnet, daß die Feststellung des schwenkbaren Fahrbahn-Abschnitts (11; 11'; 11"; 31, 32) in seiner unteren Stellung durch den Eingriff einer Verzahnung (24, 24') gebildet ist.

7. Brücke nach einem der vorhergehenden Ansprüche, dadurch gekennzeichnet, daß als Verstelleinrichtung zum Schwenken des Fahrbahn-Abschnitts (11; 11'; 11"; 31, 32) mindestens ein Linear-Motor, vorzugsweise ein Hydrozylinder (12, 12'), verwendet wird.

8. Brücke nach Anspruch 7, dadurch gekennzeichnet, daß der Linear-Motor (12) im Bereich des freien Endes des Fahrbahn-Abschnitts (11; 11') an diesem gelenkig angreift.

9. Brücke nach einem der Ansprüche 1 bis 8, dadurch gekennzeichnet, daß der Brücken-Abschnitt (3, 4; 3') zwei rampenförmige Endbereiche aufweist, von denen mindestens einer als schwenkbarer Fahrbahn-Abschnitt (11; 11') ausgebildet ist.

10. Verlegesystem für eine Brücke nach einem der Ansprüche 1 bis 9, dadurch gekennzeichnet, daß zwei Brücken-Abschnitte (3, 4) übereinander auf einem Verlegefahrzeug (2) verlastbar und mit hochgeschwenkten Fahrbahn-Abschnitten (11) an diesen miteinander koppelbar sind.

## Claims

1. Portable bridge having one or more bridge sections provided with a carriageway on the upper side,
**characterised by**
the bridge section (3, 4; 3'; 26; 28) having at least one fixed bottom chord (8) over ist entire length, and provided with at least one articulation (10) with a horizontal axis perpendicular tok the logitudinal direction of the bridge, the articulation being permanently arranged with respect to the bottom chord (8) via side walls (9), supports (17) or the like and on which one carriageway section (11; 11'; 11"; 31) extending over part of the length of the bridge section (3, 4; 3'; 26, 28) and located in the end zone of the bridge section can be tilted, and that rails (34) are arranged on the bottom chord (8).

2. Bridge as claim 1, characterised by the articulation (10) being arranged in the zone of the upper side of the carriageway.

3. Bridge as claims 1 or 2, characterised by the carriageway section (11; 11'; 11"; 31, 32) being provided with at least one support (19).

4. Bridge as claim 3, characterized by the support (19) forming at least one side wall of the carriageway section (11; 11'; 11"; 31, 32).

5. Bridge as one of the preceding claims, characterised by the carriageway section (11; 11'; 11"; 31, 32) being locked in its final positions.

6. Bridge as claim 5, characterised by designing the locking of the tilting carriadgeway section (11; 11'; 11"; 31. 32) In its lower position by engaging a gear tooth system (24, 24').

7. Bridge as one of the preceding claims, characterised by the use of at least one linear motor, preferably a hydrocylinder (12, 12') as adjusting mechanism for tilting the carriageway section (11; 11'; 11"; 31, 32).

8. Bridge as claim 7, characterised by the linear motor (12) acting on the carriageway (11; 11') in an articulated manner In the zone of its free end.

9. Bridge as one of the claims 1 to 8, characterised by the bridge section (3, 4; 3') having two ramp-form end zones, of which at least one is designed as a tilting carriageway section (11; 11').

10. Bridge laying system for a bridge as one of the claims 1 to 9, characterised by the two bridge sections (3, 4) being loaded on a laying vehicle (2) and coupled together one over the other at the carriageway sections (11) being tilted up.

## Revendications

1. Pont déplaçable présentant une ou plusieurs sections de pont munies, sur la face supérieure, d'une chaussée, caractérisé en ce que la section de pont (3, 4 ; 3' ; 26 ; 28) présente, sur toute sa longueur, au moins une membrure inférieure (8) fixe et est munie au moins d'une articulation (10) qui présente un axe s'étendant horizontalement et perpendiculairement au sens longitudinal du pont, qui est disposée, par l'intermédiaire de parois latérales (9), de supports (17) ou similaires de manière rigide par rapport à la membrure inférieure (8) et autour de laquelle pivote une section de chaussée (11 ; 11' ; 11" ; 31) se trouvant dans la zone d'extrémité de la section de pont, qui représente une partie de la longueur de la section de pont (3, 4 ; 3' ; 26 ; 28) et en ce que des rails de roulement (34) sont disposés sur la membrure inférieure (8).

2. Pont selon la revendication 1, caractérisé en ce que l'articulation (10) est disposée dans la zone de la face supérieure de la chaussée.

3. Pont selon l'une des revendications 1 ou 2, caractérisé en ce que la section de chaussée (11, 11', 11", 31, 32) est munie d'au moins une poutre (19).

4. Pont selon la revendication 3, caractérisé en ce que la poutre (19) forme au moins une paroi latérale de la section de chaussée (11, 11',11", 31, 32).

5. Pont selon l'une des revendications précédentes, caractérisé en ce que la section de chaussée (11, 11', 11", 31, 32) peut être fixée au moins dans ses positions finales.

6. Pont selon la revendication 5, caractérisé en ce que la fixation de la section de chaussée pivotante (11, 11', 11", 31, 32) est réalisée, dans sa position inférieure, par l'enclenchement d'une denture (24, 24').

7. Pont selon l'une des revendications précédentes, caractérisé en ce qu'au moins un moteur linéaire, de préférence un cylindre hydraulique (12, 12'), est utilisé comme dispositif de réglage pour le pivotement de la section de chaussée (11, 11', 11", 31, 32).

8. Pont selon la revendication 7, carractérisé en ce que le moteur linéaire (12) agit, de manière articulée, dans la zone de l'extrémité libre de la section de chaussée (11, 11').

9. Pont selon l'une des revendications de 1 à 8, caractérisé en ce que la section de pont (3, 4, 3') présente deux zones d'extrémité en forme de rampe, dont au moins une est conçue comme une section de chaussée pivotante (11, 11').

10. Système de mise en place d'un pont selon l'une des revendications de 1 à 9, caractérisé en ce que deux sections de pont (3, 4) sont chargeables l'une au-dessus de l'autre sur un véhicule de mise en place (2) et peuvent être accouplées entre elles quand leurs sections de chaussée (11) sont relevées.
